# EUROPÄISCHE PATENTSCHRIFT

(11) **EP 0 348 674 B1**
(45) Veröffentlichungstag und Bekanntmachung des Hinweises auf die Patenterteilung: **16.12.1992**
(21) Anmeldenummer: 89109560.6
(22) Anmeldetag: 26.05.1989
(51) Int. Cl.: F04D 27/02

(54) **Einrichtung zur Kennfelderweiterung eines Radialverdichters**
Device for extending the surge margin of a radial compressor
Dispositif pour l'extension de la tolérance de pompage d'un compresseur radial

(30) Priorität: 29.06.1988 CH 2478/88
(43) Veröffentlichungstag der Anmeldung: 03.01.1990
(73) Patentinhaber: ASEA BROWN BOVERI AG, 5400 Baden (CH)
(72) Erfinder: Rohne, Karl-Heinz, Dr., CH-5415 Nussbaumen (CH)

(56) Entgegenhaltungen:
- WO-A-85/00640
- GB-A- 2 124 303
- US-A- 4 212 585

## Beschreibung

Die vorliegende Erfindung betrifft eine Einrichtung zur Kennfelderweiterung eines Radialverdichters gemäss Oberbegriff des Anspruchs 1.

### STAND DER TECHNIK

Bei der Verwendung von Turboverdichtern, seien sie radial oder axial, wird im Interesse einer hohen Zuverlässigkeit bei Teillastbetrieb angestrebt, stabile, mit wachsendem Durchfluss monoton fallende Kennlinien ohne Hysterese zu erzielen. Bei Teillast sind stabile Kennlinien jedoch um so schwerer zu erreichen, je grösser das Druckverhältnis im Auslegungspunkt wird. Hier versucht die Praxis sich zu behelfen, durch zusätzliche Stabilisierungseinrichtungen die gewünschten Kennlinien herbeizuführen. Bedingt durch Unterschiede in der Auslegung der Schaufeln und in den Strukturen der Abreissgebiete bei Teillastbetrieb hat sich bis heute keine klare technische Lösung herauskristallisiert, nach welcher eine allgemeine griffige Stabilisierungsvorrichtung abgeleitet werden könnte.

Zur Zeit kann somit mit naturwissenschaftlicher Genauigkeit nicht vorausgesagt werden, ob überhaupt und mit welcher Stabilisierungsvorrichtung bei einem gegebenen Verdichter eine stabile Kennlinie zu erreichen ist. Dieser unbefriedigende Zustand macht sich insbesondere bei Radialverdichtern bemerkbar.

Aus EP-A1-0 229 519 ist in einem Radialverdichter eine Stabilisierungseinrichtung bekannt geworden, welche dadurch charakterisiert ist, dass das Innengehäuse als Ummantelung des Schaufelrades radiale oder quasiradiale Bohrungen aufweist. Diese Bohrungen stellen eine Verbindung zwischen Anströmungskanal und Beschaufelung her, wobei sie schaufelseitig von den Schaufeln mehr oder minder überdeckt werden. Mit solchen Bohrungen wird zwar die Pump- und Stabilitätsgrenze kennfeldlinienförmig verschoben, dies allerdings unter Inkaufnahme grosser Wirkungsgradeinbussen, die 4 - 5 Prozentpunkte ausmachen können. Durch die hier vorgeschlagene Lösung kann substantiell nicht jene angestrebte Kennfelderweiterung zu kleinen Durchsätzen erzielt werden, die aufgrund der bei spezifischer Betreibungsart auftretenden Instabilitäten notwendig wäre. Was überdies ins Gewicht fällt, ist die Tatsache, dass diese minimale Stabilisierungswirkung durch einen unverhältnismässig grossen Wirkungsgradverlust erkauft werden muss.

Aus US-A-4,212,585 ist ein Zentrifugalkompressor bekannt geworden, bei welchem im Gehäuse eine freie Ausnehmung vorhanden ist, welche sich, anfangend im Bereich der Vorderkante des Laufrades, in Strömungsrichtung erstreckt. Diese Ausnehmung als solche vermag keine Stabilisierung der Strömung, falls eine solche mit dieser Vorkehrung angestrebt wurde, zu erwirken, denn innerhalb einer solchen freien Ausnehmung vermag sich einerseits keine rezirkulierende Strömung und andererseits keine Förderströmung bei Ueberlast einzustellen, womit mit dieser Vorkehrung offensichtlicht eine Kennfelderweiterung zu kleinen Durchsätzen nicht zu erreichen ist. Selbst bei einer platzmässig orientierten Verschiebung der Ausnehmung sind Ablösungserscheinungen nicht zu umgehen, denn es ist an sich bekannt, dass Ausnehmungen im Gehäuse, wie solcherart bei dieser US-Druckschrift vorgeschlagen wird, insbesondere im Teillastbereich eine Pumpwirkung, d.h. unstabile Kennlinien, bewirken, was für den Wirkungsgrad eines Verdichters immer nachteilig ist.

### AUFGABE DER ERFINDUNG

Hier will die Erfindung Abhilfe schaffen. Der Erfindung, wie sie in den Ansprüchen gekennzeichnet ist, liegt die Aufgabe zugrunde, bei Radialverdichtern eine Einrichtung zur Kennfelderweiterung zu kleinen Durchsätzen durch Stabilisierung der Laufradströmung im Eintrittsbereich mit vorausbestimmbarer Genauigkeit bereitzustellen.

Der wesentliche Vorteil der Erfindung ist darin zu sehen, dass sich diese Einrichtung, solange der Radialverdichter den vollen Volumenstrom fördert, neutral verhält; erst bei Eintritt unterschiedlicher Strömungsstrukturen, insbesondere bei Teillast, tritt die Einrichtung in Funktion und verhindert, dass vordergründig Ablösungserscheinung über den ganzen Teillastbereich auftreten können. Mithin wird das gefürchtete "Pumpen" unterbunden, was stabile Kennlinien ergibt. Ein weiterer Vorteil der Erfindung ist darin zu sehen, dass die Einrichtung eine einfache konstruktive Vorkehrung darstellt, die in jedem Radialverdichter vorgesehen werden kann, unabhängig seiner technischen Spezifikation. Vorteilhafte und zweckmässige Weiterbildungen der erfindungsgemässen Aufgabenlösung sind in den abhängigen Ansprüchen gekennzeichnet.

Im folgenden wird anhand der Zeichnung Ausführungsbeispiele der Erfindung erläutert. Alle für das unmittelbare Verständnis der Erfindung nicht erforderlichen Elemente sind fortgelassen. Die Strömungsrichtung des Mediums ist mit Pfeilen angegeben.

### KURZE BESCHREIBUNG DER FIGUREN

Es zeigt:
- Fig. 1: einen Radialverdichter mit einer Einrichtung, die die Kennfelderweiterung des Verdichters ermöglicht;
- Fig. 2: einen Radialverdichter mit einer konstruktiven Erweiterung der Einrichtung und
- Fig. 3: eine massliche Fixierung der Einrichtung.

### BESCHREIBUNG DER AUSFÜHRUNGSBEISPIELE

Fig. 1 zeigt eine Teilansicht eines Radialverdichters im Bereich einer vorgesehenen Einrichtung zur Kennfelderweiterung beim Betrieb eines solchen Verdichters. Die Einrichtung bewirkt allgemein eine Stabilisierung der Laufradströmung im Eintrittsbereich bei Teillastbetrieb. Der Radialverdichter besteht aus Gehäuse 1 und Laufrad 2, wobei vor dem Laufrad 2 die obengenannte Stabilisierungseinrichtung vorgesehen ist, welche ihrerseits aus einer Stabilisatoröffnung 5, einem Stabilisierungsring 3 und einer Anzahl Stabilisatorschaufeln 4 besteht. Die Stabilisatoröffnung 5 hat die Form einer Innennut und erstreckt sich in radialer Richtung, ausgehend von der Oberfläche des Eintrittskanals 6, um eine bestimmte Tiefe in das Gehäuse 1 hinein; in axialer Richtung erstreckt sie sich ungefähr ab Zuströmungskante des Laufrades 2 stromaufwärts um eine bestimmte Länge. Der Stabilisierungsring 3 ist in die Stabilisatoröffnung 5 integriert, wobei seine Innenumfangsfläche in die Fortsetzung der Oberfläche des Eintrittskanals 6 verläuft. Der Aussenumfang des Stabilisierungsringes 3 ist mit einer Anzahl Schaufeln bestückt, die in radialer Ausdehnung die verbleibende lichte Weite derStabilisatoröffnung 5 ausfüllen und dort verankert sind. Die Wanddicke des Stabilisierungsringes 3 stellt eine Funktion der betriebsmässig benötigten Festigkeit und Stabilität dar. Aus strömungstechnischen Ueberlegungen darf die Wanddicke des Stabilisierungsringes 3 nicht unnötig auf Kosten der Höhe der Stabilisatorschaufeln 4 gehen. Demnach hat man es hier mit einer beschaufelten Stabilisatorvariante zu tun, welche gegenüber einer unbeschaufelten Ausführung eine bessere Wirkung Richtung Beseitigung eines Hysterese- oder Instabilitätsgebietes garantiert. Zwar bewirkt auch eine unbeschaufelte Ausführung des Stabilisators an sich eine Verkleinerung eines Instabilitätsgebietes, indessen eine Beseitigung desselben lässt sich damit nicht erreichen. Dies hängt weitgehend damit zusammen, dass der auf den vom Verdichter geförderten Volumenstrom bezogene zirkulierende Volumenstrom in den Teillastzuständen bei einem beschaufelten Stabilisator grösser als bei einem unbeschaufelten ist. Diese Unterschiede rühren von den unterschiedlichen Verlustbeiwerten der Stabilisatoren her. Grundsätzlich besteht die richtige Auslegung des Stabilisators vorweg in der richtigen Wahl des Aussendurchmessers des Stabilisierungsringes 3, der jeweils auf den Verdichter, d.h. auf den Aussendurchmesser am Laufradeintritt, so abzustimmen ist, dass einerseits im Bestpunkt nur wenig durch die Stabilisatoröffnung 5 strömt, damit der Wirkungsgrad nicht fällt, andererseits bei Teillast eine möglichst grosse Strömung 8 zirkulieren muss. Natürlich besteht nach festgelegter Wahl des Aussendurchmessers des Stabilisierungsringes 3 eine Interdependenz zwischen diesem und den Abmessungen der anderen Elemente der Einrichtung.

Hierzu verweisen wir auf die Ausführungen unter Fig. 3. Bei Ueberlast strömt ein Teil des Förderstromes 9 durch die Stabilisatoröffnung 5 in gleicher Strömungsrichtung wie die Hauptströmung 7, beaufschlagt mit letzterer das Laufrad 2, um dann als komprimierte Luft zum Durchgang 10 abzuströmen. In der Stabilisatoröffnung 5 erhält der Teilförderstrom 9 auch einen Gegendrall, wodurch der Wirkungsgrad die Tendenz einnimmt, zu wachsen. Wie aus Fig. 1 des weiteren ersichtlich ist, ist das hier gesagte Ausführungsbeispiel so ausgelegt, dass das Laufrad 2 in die Stabilisatoröffnung 5 hineinragt. Dies hat folgende Bewandtnis: Je weiter das Laufrad 2 in die Stabilisatoröffnung 5 hineinragt, um so mehr Arbeit wird an die zirkulierende Luft übertragen, um so grösser ist der zirkulierende Volumenstrom 8 und um so grösser ist die stabilisierende Wirkung der Einrichtung. Die Breite der Stabilisatorschaufel 4 in Strömungsrichtung der rezirkulierenden Teillast-Strömung 8 ist, wie die gestrichelte Stabilisatorschaufel 4a zeigen will, variabel und kann in dieser Ausdehnungsebene die ganze restliche Breite der Stabilisatoröffnung 5 einnehmen. Eine möglichst breite Stabilisatorschaufel 4a hat kanalisierende Wirkung auf die Teilströme 8, 9 und hilft, die Stabilität der Einrichtung bei Teil- und Ueberlast zu erhöhen.

Fig. 2 zeigt ebenfalls einen Radialverdichter nach Fig. 1 mit einer Weiterbildung von Stabilisierungsring 3 und Stabilisatorschaufel 4a zum Zwecke, eine Strömungsverbesserung in der Stabilisatoröffnung 5 bei Teillast zu erzielen. Der Stabilisierungsring 3a ist profiliert ausgebildet, während die Stabilisatorschaufel 4a, welche in Strömungsrichtung der Teillastströmung 8 maximale axiale Ausdehnung aufweist, durch eine Einströmungshilfe 4b weitergebildet ist. Diese Massnahmen ermöglichen eine wenn auch kleine Verbesserung der Kennlinien bei Teillast. Fig. 2 zeigt des weiteren ein Beispiel der unter Fig. 1 postulierten Vergrösserung der stabilisierenden Wirkung der Einrichtung durch Erstreckung des Laufrades 2a in Gegenstromrichtung bis weit in die Stabilisatoröffnung 5 hinein. Wie die Figur 2 erkennen lässt, ist es konstruktiv ohne weiteres machbar, das Laufrad 2a bis zum Stabilisierungsring 3a in die Stabilisatoröffnung 5 hineinragen zu lassen.

Für die nachfolgenden Ausführungen wird Fig. 3 zugrundegelegt. Wie in der Beschreibung unter Fig. 1 ausgeführt wurde, besteht die richtige Auslegung des Stabilisators vorweg in der richtigen Wahl des Aussendurchmessers d des Stabilisierungsringes 3. Es ist offensichtlich, dass dieser Durchmesser d in einem bestimmten Verhältnis zum Aussendurchmesser der Laufradeintrittsöffnung Y stehen muss, will man die anvisierten Vorteile aus dem Betrieb eines Radialverdichters mit einer Einrichtung zur Stabilisierung der Laufradströmung im Eintrittsbereich, insbesondere bei Teillast sicherstellen. Eine richtige Wahl des Aussendurchmessers des Stabilisierungsringes d besteht darin, diesen im Intervall 1,02 - 1,05 zum Aussendurchmesser der Laufradeintrittsöffnung Y zu begrenzen. Die Grössen der anderen Elemente der Einrichtung leiten sich von dieser Ausgangswahl ab, wobei nachfolgend die Dimensionen dieser Elemente der Uebersichtlichkeit wegen als Verhältniszahl zum jeweiligen Aussendurchmesser der Laufradeintrittsöffnung Y ausgedrückt werden.

Zusammengefasst ergeben sich folgende Relationen:
- Das Ueberlappungsmass S2 des Laufrades 2 gegenüber der Stabilisatoröffnung 5 steht im Verhältnis 0 - 0,06 zum Aussendurchmesser der Laufradeintrittsöffnung Y.
- Die Restöffnung S3 zwischen Anfangskante der Stabilisatoröffnung 5 und Anfangskante des Stabilisierungsringes 3 in Strömungsrichtung zum Laufrad 2 steht im Verhältnis 0,06 - 0,12 zum Aussendurchmesser der Laufradeintrittsöffnung Y.
- Die Breite B1 der Stabilisatorschaufel 4a, gerechnet von der Eintrittskante der Stabilisatoröffnung (5) in Strömungsrichtung, steht im Verhältnis 0,08 - 0,22 zum Aussendurchmesser der Laufradeintrittsöffnung Y.
- Der Aussendurchmesser D der Stabilisatoröffnung 5 steht im Verhältnis 1,08 - 1,21 zum Aussendurchmesser der Laufradeintrittsöffnung Y.
- Die aktive Breite B2 der Stabilisatoröffnung 5, die aus der Gesamtbreite der Stabilisatoröffnung 5 abzüglich Ueberlappungsmass S2 resultiert, steht im Verhältnis 0,12 - 0,26 zum Aussendurchmesser der Laufradeintrittsöffnung Y.
- Die effektive Breite B3 des Stabilisierungsringes 3 steht im Verhältnis 0,06 - 0,16 zum Aussendurchmesser der Laufradeintrittsöffnung Y.
- Die Spaltöffnung S1 zwischen Endkante des Stabilisierungsringes 3 und Eintrittskante des Laufrades 2 steht im Verhältnis 0 - 0,04 zum Aussendurchmesser der Laufradeintrittsöffnung Y.
- Der Aussendurchmesser d des Stabilisierungsringes 3 schliesslich steht - wie bereits ausgeführt - im Verhältnis 1,02 - 1,05 zum Aussendurchmesser der Laufradeintrittsöffnung Y.

Die äusserst engen Intervalle dieser Verhältnisse zeigen deutlich auf, dass die Auslegung einer neuen, optimierten Einrichtung zur Kennfelderweiterung bei Teillasten in einem Radialverdichter ohne vorgängige Laborversuche fixiert werden kann.

## Patentansprüche

1. Einrichtung zur Kennfelderweiterung eines Radialverdichters zu kleinen Durchsätzen im Eintrittsbereich des Laufrades des Verdichters, dadurch gekennzeichnet, dass die Einrichtung aus einer Ausnehmung (5) besteht, deren Länge (B₂+S₂) im Verhältnis von 0,12-0,32 zum Aussendurchmesser der Eintrittsöffnung (Y) des Laufrades (2) steht, dass die Ausnehmung (5) in Umfangsrichtung des Eintrittskanal (6) des Radialverdichters verläuft und welche sich stromaufwärts der Eintrittsöffnung (Y) des Laufrades (2) erstreckt, das die in Strömungsrichtung entfernteste Kante der Ausnehmung (5) mit einem Ueberlappungsmass (S₂) im Verhältnis von 0-0,06 zum Aussendurchmesser der Eintrittsöffnung (Y) des Laufrades (2) überlappt, dass in die Ausnehmung (5) ein Stabilisierungsring (3) integriert ist, dessen Aussendurchmesser (d) im Verhältnis von 1,02-1,05 zum Aussendurchmesser der Eintrittsöffnung (Y) des Laufrades (2) steht, dass der Stabilisierungsring (3) vor dem Laufrad (2) und ausserhalb der Hauptströmung (7) des Fördermediums angeordnet ist, und dass der Stabilisierungsring (3) auf dem Aussenumfang eine Anzahl Schaufeln (4, 4a) trägt, die ihrerseits an der Innenkontur der Ausnehmung (5) verankert sind.

2. Einrichtung nach Anspruch 1, dadurch gekennzeichnet, dass zwischen Endkante des Stabilisierungsringes (3) in Strömungsrichtung und Eintrittskante des Laufrades (2) eine Spaltöffnung (S₁) vorhanden ist, deren Mass im Verhältnis von 0-0,04 zum Aussendurchmesser der Eintrittsöffnung (Y) des Laufrades (2) steht.

3. Einrichtung nach den Ansprüchen 1 und 2, dadurch gekennzeichnet, dass die Breite (B₃) des Stabilisierungsringes (3) im Verhältnis von 0,06-0,16 zum Aussendurchmesser der Eintrittsöffnung (Y) des Laufrades (2) steht.

4. Einrichtung nach den Ansprüchen 1 bis 3, dadurch gekennzeichnet, dass die Oeffnung (B₂) der Ausnehmung (5), welche sich von der Eintrittskante derselben in Strömungsrichtung bis zum Laufrad (3) erstreckt, im Verhältnis von 0,12-0,26 zum Aussendurchmesser der Eintrittsöffnung (Y) des Laufrades (2) steht.

5. Einrichtung nach den Ansprüchen 1 bis 4, dadurch gekennzeichnet, dass die Breite (B₁) der Schaufel (4, 4a), gerechnet von der Eintrittskante der Ausnehmung (5) in Strömungsrichtung, im Verhältnis von 0,08-0,22 zum Aussendurchmesser der Eintrittsöffnung (Y) des Laufrades (2) steht.

6. Einrichtung nach den Ansprüchen 1 bis 5, dadurch gekennzeichnet, dass der Aussendurchmesser (D) der Ausnehmung (5) im Verhältnis von 1,08-1,21 zum Aussendurchmesser der Eintrittsöffnung (Y) des Laufrades (2) steht.

## Claims

1. Device for extending the performance of a radial compressor at small throughputs in the inlet region of the impeller of the compressor, characterised in that the device comprises a recess (5) the length (B₂ + S₂) of which is in the ratio of 0.12 - 0.32 to the outside diameter of the inlet aperture (Y) of the impeller (2), in that the recess (5) runs in the circumferential direction of the inlet duct (6) of the radial compressor and which [sic] extends upstream of the inlet aperture (Y) of the impeller (2), which overlaps the edge of the recess (5) furthest away in the flow direction by an overlap dimension (S₂) in the ratio of 0 - 0.06 to the outside diameter of the inlet aperture (Y) of the impeller (2), in that integrated in the recess is a stabilisation ring (3), the outside diameter (d) of which is in the ratio of 1.02 - 1.05 to the outside diameter of the inlet aperture (Y) of the impeller (2), in that the stabilisation ring (3) is arranged ahead of the impeller (2) and outside the principal flow (7) of the delivery medium, and in that the stabilisation ring (3) bears on the outer circumference a number of blades (4, 4a), which for their part are anchored on the inner contour of the recess (5).

2. Device according to Claim 1, characterised in that between the end edge of the stabilisation ring (3) in the flow direction and the inlet edge of the impeller (2) there is a gap aperture (S₁), the demension of which is in the ratio of 0 - 0.04 to the outside diameter of the inlet aperture (Y) of the impeller (2).

3. Device according to Claims 1 and 2, characterised in that the width (B₃) of the stabilisation ring (3) is in the ratio of 0.06 - 0.16 to the outside diameter of the inlet aperture (Y) of the impeller (2).

4. Device according to Claims 1 to 3, characterised in that the aperture (B₂) of the recess (5) which extends from the inlet edge of the latter in the flow direction to the impeller (3) [sic] is in the ratio of 0.12 - 0.26 to the outside diameter of the inlet aperture (Y) of the impeller (2).

5. Device according to Claims 1 to 4, characterised in that the width (B₁) of the blade (4,4a), calculated from the inlet edge of the recess (5) in the flow direction, is in the ratio of 0.08 - 0.22 to the outside diameter of the inlet aperture (Y) of the impeller (2).

6. Device according to Claims 1 to 5, characterised in that the outside diameter (D) of the recess (5) is in the ratio of 1.08 - 1.21 to the outside diameter of the inlet aperture (Y) of the impeller (2).

## Revendications

1. Dispositif pour étendre le diagramme caractéristique d'un compresseur radial vers les faibles débits dans la région d'entrée de la roue à aubes din compresseur, caractérisé en ce que le dispositif se compose d'un évidement (5), dont la longueur (B₂ + S₂) se trouve dans un rapport de 0,12 à 0,32 avec le diamètre extérieur de l'ouverture d'entrée (Y) de la roue à aubes (2), en ce que l'évidement (5) est orienté dans le sens périphérique du canal d'entrée (6) du compresseur radial et s'étend en amont de l'ouverture d'entrée (Y) de la roue à aubes (2) qui recouvre l'arête de l'évidement (5) la plus éloignée dans le sens de l'écoulement avec inne largeur de recouvrement (S₂) dans un rapport de 0 à 0,06 avec le diamètre extérieur de l'ouverture d'entrée (Y) de la roue à aubes (2), en ce que dans l'évidement (5) est intégrée une bague de stabilisation (3) dont le diamètre extérieur (d) se trouve dans un rapport de 1,02 à 1,05 avec le diamètre extérieur de l'ouverture d'entrée (Y) de la roue à aubes (2), en ce que la bague de stabilisation (3) est disposée avant la roue à aubes (2) et hors du courant principal (7) du fluide de transport, et en ce que la bague de stabilisation (3) porte à sa surface latérale extérieure un certain nombre d'ailettes (4, 4a) qui sont à leur tour ancrées dans le contour intérieur de l'évidement (5).

2. Dispositif suivant la revendication 1, caractérisé en ce qu'entre l'arête finale de la bague de stabilisation (3) dans le sens de l'écoulement et l'arête d'entrée de la roue à aubes (2), il y a une fente (S₁) dont la grandeur se trouve dans un rapport de 0 à 0,04 avec le diamètre extérieur de l'ouverture d'entrée (Y) de la roue à aubes (2).

3. Dispositif suivant les revendications 1 et 2, caractérisé en ce que la largeur (B₃) de la bague de stabilisation (3) se trouve dans un rapport de 0,06 à 0,16 avec le diamètre extérieur de l'ouverture d'entrée (Y) de la roue à aubes (2).

4. Dispositif suivant les revendications 1 à 3, caractérisé en ce que l'ouverture (B₂) de l'évidement (5), qui s'étend depuis l'arête d'entrée de celle-ci dans le sens de l'écoulement jusqu'à la roue à aubes (2), se trouve dans un rapport de 0,12 à 0,26 avec le diamètre extérieur de l'ouverture d'entrée (Y) de la roue à aubes (2).

5. Dispositif suivant les revendications 1 à 4, caractérisé en ce que la largeur (B₁) de l'ailette (4, 4a), calculée à partir de l'arête d'entrée de l'évidement (5) dans le sens de l'écoulement, se trouve dans un rapport de 0,08 à 0,22 avec le diamètre extérieur de l'ouverture d'entrée (Y) de la roue à aubes (2).

6. Dispositif suivant les revendications 1 à 5, caractérisé en ce que le diamètre extérieur (D) de l'évidement (5) se trouve dans un rapport de 1,08 à 1,21 avec le diamètre extérieur de l'ouverture d'entrée (Y) de la roue à aubes (2).
